# EUROPÄISCHE PATENTSCHRIFT

(11) **EP 2 417 358 B1**
(45) Veröffentlichungstag und Bekanntmachung des Hinweises auf die Patenterteilung: **03.06.2015**
(21) Anmeldenummer: 10704735.9
(22) Anmeldetag: 11.01.2010
(51) Int. Cl.: F04D 17/12, F04D 19/02, F04D 25/16, F04D 27/02, F04D 29/70

(54) **VERDICHTERANORDNUNG**
COMPRESSOR ARRANGEMENT
ENSEMBLE DE COMPRESSEURS

(30) Priorität: 07.04.2009 DE 102009016392
(43) Veröffentlichungstag der Anmeldung: 15.02.2012
(73) Patentinhaber: MAN Diesel & Turbo SE, 86153 Augsburg (DE)
(72) Erfinder: Gingter, Philipp, 41066 Mönchengladbach (DE); Weckmüller, Dieter, 46149 Oberhausen (DE); Dreyer, Karl-Heinz, 46487 Wesel (DE)
(86) Internationale Anmeldenummer: PCT/DE2010/050000
(87) Internationale Veröffentlichungsnummer: WO 2010/115420

(56) Entgegenhaltungen:
- WO-A1-03/072946
- DE-A1- 1 959 754
- DE-C- 547 354
- GB-A- 2 138 553

## Beschreibung

Die Erfindung betrifft eine Verdichteranordnung mit einem Axialverdichter und einem Radialverdichter.

Aus DE 547 354 C ist eine vereinigte Axial- und Radialturbine bekannt.

Aus DE 1 628 242 A1 ist eine Verdichteranlage bekannt, die aus einem Vierstufen-Getriebe-Turboverdichter und einem vorgeschalteten Axialverdichter besteht.

Aus DE 1 959 754 A1 ist ein mehrstufiger, zwischengekühlter Getriebe-Turboverdichter mit Axial- und Radialstufen bekannt.

Aus der WO03/072946 A1 ist ein Zentrifugalkompressor für Gefrierprozesse mit einer Motoranordnung bekannt, an deren beiden Enden jeweils ein Zentrifugalkompressor angeordnet ist. Die Kompressoren stellen jeweils zueinander gespiegelte Versionen dar und sind konstruktiv weitgehend nach gleichem Prinzip aufgebaut.

Der Erfindung liegt die Aufgabe zugrunde, eine Verdichteranordnung mit zwei axial hintereinander angeordneten Verdichtern bereitzustellen, wobei Axialverdichter und Radialverdichter den Anforderungen unterschiedlicher Prozesse gerecht werden sollen.

Dies wird mit einer Verdichteranordnung gemäß Anspruch 1 erreicht. Weiterbildungen der Erfindung sind in den abhängigen Ansprüchen definiert. Gemäß der Erfindung wird eine Verdichteranordnung mit einem Axialverdichter und einem Radialverdichter bereitgestellt, wobei der Axialverdichter und der Radialverdichter axial hintereinander auf einer gemeinsamen mit einem Antrieb kuppelbaren Antriebswelle angeordnet sind und jeweils einen Verdichtungsfluideingang und einen Verdichtungsfluidausgang aufweisen, wobei der Axialverdichter mit ersten Steuermitteln versehen ist und der Radialverdichter mit zweiten Steuermitteln versehen ist, und wobei die ersten und die zweiten Steuermittel separat ansteuerbar sind, so dass der Axialverdichter und der Radialverdichter separat steuerbar sind.

Mit der erfindungsgemäßen Lösung wird eine kompakte Verdichteranordnung mit einem Axialverdichter und einem Radialverdichter geschaffen, wobei Axialverdichter und Radialverdichter den Anforderungen unterschiedlicher Prozessen gerecht werden können. Dies wird insbesondere dadurch erreicht, dass Axialverdichter und Radialverdichter auf einer gemeinsamen Antriebswelle angeordnet sind und mit jeweiligen separat ansteuerbaren Steuermitteln versehen sind.

Gemäß einer Ausführungsform der Erfindung weisen die zweiten Steuermittel Eintrittsleitschaufeln auf, die am Verdichtungsfluideingang des Radialverdichters vor einem ersten Laufrad des Radialverdichters angeordnet sind.

Gemäß einer Ausführungsform der Erfindung weisen der Axialverdichter und der Radialverdichter ein beiden gemeinsames Gehäuse auf, wobei Dichtungsmittel vorgesehen sind, so dass in dem Gehäuse ein Verdichtungsfluidübergang zwischen dem Axialverdichter und dem Radialverdichter verhindert wird. Bevorzugt wird durch die Dichtungsmittel ein Feuchtigkeitsübergang vom Axialverdichter zum Radialverdichter verhindert.

Durch das gemeinsame Gehäuse können ein separates Radialverdichter-Gehäuse sowie zusätzliche Komponenten (wie z.B. Zwischengetriebe und Kupplungen) vermieden werden, welche zur Verbindung zweier separater Verdichter-Gehäuse in einem Strang notwendig wären. Im Ergebnis kann der gesamte Strang bzw. die erfindungsgemäße Verdichteranordnung kostenoptimiert angeboten werden.

Gemäß einer Ausführungsform der Erfindung ist der Axialverdichter eingerichtet, einen mit einem ersten Druckwert dem Verdichtungsfluideingang des Axialverdichters zugeführten Fluidmassenstrom auf einen am Verdichtungsfluidausgang des Axialverdichters abgreifbaren Fluidmassenstrom mit einem gegenüber dem ersten Druckwert erhöhten zweiten Druckwert zu verdichten, wobei der Radialverdichter eingerichtet ist, einen mit einem dritten Druckwert dem Verdichtungsfluideingang des Radialverdichters zugeführten Fluidmassenstrom auf einen am Verdichtungsfluidausgang des Radialverdichters abgreifbaren Fluidmassenstrom mit einem gegenüber dem zweiten Druckwert und dem dritten Druckwert erhöhten vierten Druckwert zu verdichten.

Gemäß einer Ausführungsform der Erfindung ist der Radialverdichter eingerichtet, über seinen Verdichtungsfluideingang etwa 30 Prozent des aus dem Verdichtungsfluidausgang des Axialverdichters abgegebenen Fluidmassenstroms aufzunehmen.

Gemäß einer Ausführungsform der Erfindung beträgt der erste Druckwert in etwa 1 bar beträgt und der zweite Druckwert in etwa 3,2 bar.

Gemäß einer Ausführungsform der Erfindung ist der dritte Druckwert in etwa gleich dem zweiten Druckwert.

Gemäß einer Ausführungsform der Erfindung beträgt der dritte Druckwert in etwa 3 bar.

Gemäß einer Ausführungsform der Erfindung beträgt der vierte Druckwert in etwa 5 bar.

Gemäß einer Ausführungsform der Erfindung weist die Verdichteranordnung ferner eine Fluidentfeuchtungseinrichtung auf, die einen ersten Fluideingang, einen zweiten Fluideingang und einen Fluidausgang aufweist und die eingerichtet ist, einen ihr über den ersten Fluideingang zugeführten Fluidmassenstrom zu entfeuchten, wobei der erste Fluideingang der Fluidentfeuchtungseinrichtung mit dem Verdichtungsfluidausgang des Axialverdichters fluidverbunden ist, und wobei der Fluidausgang der Fluidentfeuchtungseinrichtung mit dem Verdichtungsfluideingang des Radialverdichters fluidverbunden ist.

Gemäß einer Ausführungsform der Erfindung ist die Fluidentfeuchtungseinrichtung eingerichtet, den ihr über den ersten Fluideingang zugeführten Fluidmassenstrom so aufzuteilen, dass an ihrem Fluidausgang etwa 30 Prozent des ihr über den ersten Fluideingang zugeführten Fluidmassenstroms als vollständig entfeuchteter Fluidmassenstrom abgreifbar sind.

Gemäß einer Ausführungsform der Erfindung ist der zweite Fluideingang der Fluidentfeuchtungseinrichtung mit dem Verdichtungsfluidausgang des Radialverdichters fluidverbunden.

Im Fazit ist gemäß einer Ausführungsform der Erfindung der Radialverdichter mit Eintrittsleitschaufeln vor dem ersten radialen Laufrad ausgestattet, wobei Axialverdichter und Radialverdichter separat geregelt werden, so dass beide unterschiedlichen Prozessen gerecht werden können. Gemäß einer Ausführungsform der Erfindung wird der Axialverdichter als sogenannter Main Air Compressor (MAC) verwendet, indem der Axialverdichter filtrierte Umgebungsluft verdichtet, wobei der Radialverdichter als sogenannter Booster Air Compressor (BAC) verwendet wird, welcher vollständig getrocknete Luft verdichtet. Die Massen- bzw. Volumenströme von Axialverdichter und Radialverdichter unterscheiden sich dabei signifikant, wobei gemäß einer Ausführungsform der Erfindung der Fluidmassenstrom des Radialverdichters 1/3 bzw. 30 Prozent des Fluidmassenstroms des Axialverdichters beträgt. Gemäß einer Ausführungsform der Erfindung wird ferner gewährleistet, dass keine Feuchtigkeit vom Axialverdichter in den Radialverdichter gelangt. Gemäß einer Ausführungsform der Erfindung werden ferner ein separates Radialverdichter-Gehäuse sowie zusätzliche Komponenten (wie z.B. Zwischengetriebe und Kupplungen) vermieden, welche zur Verbindung zweier separater Verdichter-Gehäuse in einem Strang notwendig wären. Im Fazit kann der gesamte Strang bzw. die erfindungsgemäße Verdichteranordnung kostenoptimiert angeboten werden.

Im Folgenden wird die Erfindung anhand einer bevorzugten Ausführungsform und unter Bezugnahme auf die beigefügten Figuren detaillierter beschrieben.
- Fig.1: zeigt eine schematische Ansicht einer Verdichteranordnung gemäß einer Ausführungsform der Erfindung.
- Fig.2: zeigt eine schematische Schnittansicht des Axialverdichters und des Radialverdichters der Verdichteranordnung von Fig.1

Die Figuren 1 und 2 zeigen eine Verdichteranordnung 1 mit einem Axialverdichter 10, einem Radialverdichter 20, die axial hintereinander auf einer gemeinsamen Antriebswelle 30 angeordnet sind, und einer Fluidentfeuchtungseinrichtung 40.

Die Antriebswelle 30 ist über eine Kupplungsanordnung 50 selektiv antriebsmäßig mit einem Antrieb 60 kuppelbar, wobei der Antrieb 60 einen Elektromotor 61, ein Getriebe 62 und eine Kupplungsanordnung 63 aufweist, über die der Elektromotor 61 antriebsmäßig mit dem Getriebe 62 gekuppelt ist.

Der Axialverdichter 10 weist einen Verdichtungsfluideingang 11 und einen Verdichtungsfluidausgang 12 auf. Der Radialverdichter 20 weist einen Verdichtungsfluideingang 21 und einen Verdichtungsfluidausgang 22 auf.

Die Fluidentfeuchtungseinrichtung 40 weist einen ersten Fluideingang 41, einen zweiten Fluideingang 42 und einen Fluidausgang 43 auf. Die Fluidentfeuchtungseinrichtung 40 ist eingerichtet, einen ihr über den ersten Fluideingang 41 zugeführten Fluidmassenstrom zu entfeuchten und den ihr über den ersten Fluideingang 41 zugeführten Fluidmassenstrom so aufzuteilen, dass an ihrem Fluidausgang 42 etwa 30 Prozent des ihr über den ersten Fluideingang 41 zugeführten Fluidmassenstroms als vollständig entfeuchteter Fluidmassenstrom abgreifbar sind.

Der erste Fluideingang 41 der Fluidentfeuchtungseinrichtung 40 ist mit dem Verdichtungsfluidausgang 12 des Axialverdichters 10 fluidverbunden, der zweite Fluideingang 42 der Fluidentfeuchtungseinrichtung 40 ist mit dem Verdichtungsfluidausgang 22 des Radialverdichters 20 fluidverbunden und der Fluidausgang 43 der Fluidentfeuchtungseinrichtung 40 ist mit dem Verdichtungsfluideingang 21 des Radialverdichters 20 fluidverbunden.

Der Verdichtungsfluideingang 11 des Axialverdichters 10 ist über eine Filteranlage 70 mit Umgebungsluft bestimmten Feuchtigkeitsgehaltes als Verdichtungsfluid versorgbar. Als Verdichtungsfluid kann jedoch jedes kompressible Fluid zum Einsatz kommen.

Der Axialverdichter 10 ist mit ersten Steuermitteln versehen, die verstellbare Leitschaufeln (nicht gezeigt) aufweisen. Der Radialverdichter 20 ist mit zweiten Steuermitteln versehen, die verstellbare Eintrittsleitschaufeln 23 aufweisen, die am Verdichtungsfluideingang 21 des Radialverdichters 20 vor einem ersten Laufrad 24 des Radialverdichters 20 angeordnet sind.

Die ersten und die zweiten Steuermittel sind über nicht gezeigte Stellglieder separat ansteuerbar, so dass der Axialverdichter 10 und der Radialverdichter 20, insbesondere hinsichtlich jeweils transportiertem Fluidmassenstrom und jeweiligem Verdichtungsgrad, separat steuerbar sind.

Wie insbesondere aus Fig.2 ersichtlich, weisen der Axialverdichter 10 und der Radialverdichter 20 ein beiden gemeinsames Gehäuse G auf, wobei Dichtungsmittel D vorgesehen sind, so dass in dem Gehäuse G ein Verdichtungsfluidübergang zwischen dem Axialverdichter 10 und dem Radialverdichter 20 verhindert wird. Genauer gesagt wird gemäß einer Ausführungsform der Erfindung mittels der Dichtungsmittel D verhindert, dass feuchte Luft aus dem Axialverdichter in den Radialverdichter überströmt.

Der Axialverdichter 10 ist eingerichtet, einen mit einem ersten Druckwert dem Verdichtungsfluideingang 11 des Axialverdichters 10 aus der Filteranlage 70 zugeführten Fluidmassenstrom FMS1 auf einen am Verdichtungsfluidausgang 12 des Axialverdichters 10 abgreifbaren Fluidmassenstrom FMS2 mit einem gegenüber dem ersten Druckwert erhöhten zweiten Druckwert zu verdichten. Der am Verdichtungsfluidausgang 12 des Axialverdichters 10 abgreifbare Fluidmassenstrom FMS2 wird dem ersten Fluideingang 41 der Fluidentfeuchtungseinrichtung 40 zugeführt. Gemäß einer Ausführungsform der Erfindung beträgt der erste Druckwert in etwa 1 bar und beträgt der zweite Druckwert in etwa 3,2 bar.

Die Fluidentfeuchtungseinrichtung 40, welche gemäß einer Ausführungsform der Erfindung als Luftzerlegungsanlage zur Erzeugung von Sauerstoff mit geringem Reinheitsgrad ausgebildet ist, teilt den ihr über den ersten Fluideingang 41 vom Axialverdichter 10 aus zugeführten Fluidmassenstrom FMS2 so auf, dass am Fluidausgang 43 der Fluidentfeuchtungseinrichtung 40 etwa 30 Prozent des der Fluidentfeuchtungseinrichtung 40 über den ersten Fluideingang 41 vom Axialverdichter 10 aus zugeführten Fluidmassenstrom FMS2 als vollständig entfeuchteter Fluidmassenstrom FMS3 mit einem dritten Druckwert abgreifbar sind.

Der vollständig entfeuchtete Fluidmassenstrom FMS3 wird vom Fluidausgang 43 aus dem Verdichtungsfluideingang 21 des Radialverdichters 20 zugeführt.

Gemäß Ausführungsformen der Erfindung ist der dritte Druckwert in etwa gleich dem zweiten Druckwert und beträgt insbesondere in etwa 3 bar.

Der Radialverdichter 20 ist eingerichtet, über seinen Verdichtungsfluideingang 21 die etwa 30 Prozent des aus dem Verdichtungsfluidausgang12 des Axialverdichters 10 abgegebenen Fluidmassenstroms FMS2 bzw. den vom Fluidausgang 43 der Fluidentfeuchtungseinrichtung 40 zugeführten Fluidmassenstrom FMS3 aufzunehmen.

Der Radialverdichter 20 ist ferner eingerichtet, den mit dem dritten Druckwert dem Verdichtungsfluideingang 21 des Radialverdichters 20 zugeführten Fluidmassenstrom FMS3 auf einen am Verdichtungsfluidausgang 22 des Radialverdichters 20 abgreifbaren vollständig trockenen Fluidmassenstrom FMS4 mit einem gegenüber dem zweiten Druckwert und dem dritten Druckwert erhöhten vierten Druckwert zu verdichten.

Gemäß einer Ausführungsform der Erfindung beträgt der vierte Druckwert in etwa 5 bar.

Es ist zu bemerken, dass die ersten bis vierten Druckwerte gemäß weiteren Ausführungsformen der Erfindung höher oder niedriger sein können.

Der am Verdichtungsfluidausgang 22 des Radialverdichters 20 abgreifbare vollständig trockene Fluidmassenstrom FMS4 wird dann über deren zweiten Fluideingang 42 wieder der Fluidentfeuchtungseinrichtung 40 zugeführt.

Im Fazit ist gemäß einer Ausführungsform der Erfindung der Radialverdichter 10 mit Eintrittsleitschaufeln 23 vor dem ersten radialen Laufrad 24 ausgestattet, wobei Axialverdichter 10 und Radialverdichter 20 als einzelne Verdichter eines Verdichtungsstranges separat geregelt werden, so dass beide unterschiedlichen Prozessen gerecht werden können. Gemäß einer Ausführungsform der Erfindung wird der Axialverdichter 10 als sogenannter Main Air Compressor (MAC) verwendet, indem der Axialverdichter 10 mittels der Filteranlage 70 filtrierte Umgebungsluft verdichtet, wobei der Radialverdichter 20 als sogenannter Booster Air Compressor (BAC) verwendet wird, welcher vollständig getrocknete Luft verdichtet.

Die Massen- bzw. Volumenströme von Axialverdichter 10 und Radialverdichter 20 unterscheiden sich dabei signifikant, wobei gemäß einer Ausführungsform der Erfindung der Fluidmassenstrom FMS3 bzw. FMS4 des Radialverdichters 20 ein Drittel bzw. 30 Prozent des Fluidmassenstroms FMS1 bzw. FMS2 (100 Prozent) des Axialverdichters 10 beträgt. Gemäß einer Ausführungsform der Erfindung wird über die Dichtungsmittel D ferner gewährleistet, dass keine Feuchtigkeit vom Axialverdichter 10 in den Radialverdichter 20 gelangt.

Gemäß einer Ausführungsform der Erfindung weisen der Axialverdichter 10 und der Radialverdichter 20 ein beiden gemeinsames Gehäuse G auf, wodurch ein separates Gehäuse für den Radialverdichter 20 sowie zusätzliche Komponenten (wie z.B. Zwischengetriebe und Kupplungen) vermieden werden, welche zur Verbindung zweier separater Verdichter-Gehäuse in einem Verdichtungsstrang notwendig wären. Im Fazit kann der gesamte Verdichtungsstrang bzw. die erfindungsgemäße Verdichteranordnung 1 kostenoptimiert angeboten werden.

### Bezugszeichenliste

- 1: Verdichteranordnung
- 10: Axialverdichter
- 11: Verdichtungsfluideingang
- 12: Verdichtungsfluidausgang
- 20: Radialverdichter
- 21: Verdichtungsfluideingang
- 22: Verdichtungsfluidausgang
- 23: Eintrittsleitschaufeln
- 24: erstes Laufrad
- 30: Antriebswelle
- 40: Fluidentfeuchtungseinrichtung
- 41: erster Fluideingang
- 42: zweiter Fluideingang
- 43: Fluidausgang
- 50: Kupplungsanordnung
- 60: Antrieb
- 61: Elektromotor
- 62: Getriebe
- 63: Kupplungsanordnung
- 70: Filteranlage

- G: Gehäuse
- D: Dichtungsmittel

- FMS1: Fluidmassenstrom
- FMS2: Fluidmassenstrom
- FMS3: Fluidmassenstrom
- FMS4: Fluidmassenstrom

## Patentansprüche

1. Verdichteranordnung (1) mit zwei Verdichtern, die axial hintereinander auf einer gemeinsamen mit einem Antrieb (60) kuppelbaren Antriebswelle (30) angeordnet sind und die jeweils einen Verdichtungsfluideingang (11, 21) und einen Verdichtungsfluidausgang (12, 22) aufweisen,
**dadurch gekennzeichnet,**
**dass** einer der Verdichter ein Axialverdichter (10) und der andere ein Radialverdichter (20) ist,
wobei der Axialverdichter (10) mit ersten Steuermitteln versehen ist und der Radialverdichter (20) mit zweiten Steuermitteln versehen ist, und
wobei die ersten und die zweiten Steuermittel separat ansteuerbar sind, so dass der Axialverdichter (10) und der Radialverdichter (20) separat steuerbar sind.

2. Verdichteranordnung (1) gemäß Anspruch 1, wobei die zweiten Steuermittel Eintrittsleitschaufeln (23) aufweisen, die am Verdichtungsfluideingang (21) des Radialverdichters (20) vor einem ersten Laufrad (24) des Radialverdichters (20) angeordnet sind.

3. Verdichteranordnung (1) gemäß Anspruch 1 oder 2, wobei der Axialverdichter (10) und der Radialverdichter (20) ein beiden gemeinsames Gehäuse (G) aufweisen, und wobei Dichtungsmittel (D) vorgesehen sind, so dass in dem Gehäuse (G) ein Verdichtungsfluidübergang zwischen dem Axialverdichter (10) und dem Radialverdichter (20) verhindert wird.

4. Verdichteranordnung (1) gemäß einem der Ansprüche 1 bis 3, wobei der Axialverdichter (10) eingerichtet ist, einen mit einem ersten Druckwert dem Verdichtungsfluideingang (11) des Axialverdichters (10) zugeführten Fluidmassenstrom (FMS1) auf einen am Verdichtungsfluidausgang (12) des Axialverdichters (10) abgreifbaren Fluidmassenstrom (FMS2) mit einem gegenüber dem ersten Druckwert erhöhten zweiten Druckwert zu verdichten, und wobei der Radialverdichter (20) eingerichtet ist, einen mit einem dritten Druckwert dem Verdichtungsfluideingang (21) des Radialverdichters (20) zugeführten Fluidmassenstrom (FMS3) auf einen am Verdichtungsfluidausgang (22) des Radialverdichters (20) abgreifbaren Fluidmassenstrom (FMS4) mit einem gegenüber dem zweiten Druckwert und dem dritten Druckwert erhöhten vierten Druckwert zu verdichten.

5. Verdichteranordnung (1) gemäß Anspruch 4, wobei der Radialverdichter (20) eingerichtet ist, über seinen Verdichtungsfluideingang (21) etwa 30 Prozent des aus dem Verdichtungsfluidausgang (12) des Axialverdichters (10) abgegebenen Fluidmassenstroms (FMS2) aufzunehmen.

6. Verdichteranordnung (1) gemäß Anspruch 4 oder 5, wobei der erste Druckwert in etwa 1 bar beträgt und der zweite Druckwert in etwa 3,2 bar beträgt.

7. Verdichteranordnung (1) gemäß einem der Ansprüche 4 bis 6, wobei der dritte Druckwert in etwa gleich dem zweiten Druckwert ist.

8. Verdichteranordnung (1) gemäß einem der Ansprüche 4 bis 7, wobei der dritte Druckwert in etwa 3 bar beträgt.

9. Verdichteranordnung (1) gemäß einem der Ansprüche 4 bis 8, wobei der vierte Druckwert in etwa 5 bar beträgt.

10. Verdichteranordnung (1) gemäß einem der Ansprüche 4 bis 8, ferner mit einer Fluidentfeuchtungseinrichtung (40), die einen ersten Fluideingang (41), einen zweiten Fluideingang (42) und einen Fluidausgang (43) aufweist und die eingerichtet ist, einen ihr über den ersten Fluideingang (41) zugeführten Fluidmassenstrom (FMS2) zu entfeuchten, wobei der erste Fluideingang (41) der Fluidentfeuchtungseinrichtung (40) mit dem Verdichtungsfluidausgang (12) des Axialverdichters (10) fluidverbunden ist, und wobei der Fluidausgang (43) der Fluidentfeuchtungseinrichtung (40) mit dem Verdichtungsfluideingang (21) des Radialverdichters (20) fluidverbunden ist.

11. Verdichteranordnung (1) gemäß Anspruch 10, wobei die Fluidentfeuchtungseinrichtung (40) eingerichtet ist, den ihr über den ersten Fluideingang (41) zugeführten Fluidmassenstrom (FMS2) so aufzuteilen, dass an ihrem Fluidausgang (43) etwa 30 Prozent des ihr über den ersten Fluideingang (41) zugeführten Fluidmassenstroms (FMS2) als vollständig entfeuchteter Fluidmassenstrom (FMS3) abgreifbar sind.

12. Verdichteranordnung (1) gemäß Anspruch 10 oder 11, wobei der zweite Fluideingang (42) der Fluidentfeuchtungseinrichtung (40) mit dem Verdichtungsfluidausgang (22) des Radialverdichters (20) fluidverbunden ist.

## Claims

1. A compressor arrangement (1) with two compressors which are arranged axially one behind the other on a common driveshaft (30) that can be coupled to a drive (60) and which comprise a compression fluid inlet (11, 21) and a compression fluid outlet (12, 22) each, **characterized in that** one of the compressors is an axial compressor (10) and the other a radial compressor (20), wherein the axial compressor (10) is provided with first control means and the radial compressor (20) provided with second control means, and wherein the first and the second control means are separately activatable so that the axial compressor (10) and the radial compressor (20) are separately controllable.

2. The compressor arrangement (1) according to Claim 1, wherein the second control means comprise inlet guide blades (23), which are arranged on the compression fluid inlet (21) of the radial compressor (20) in front of a first impeller (24) of the radial compressor (20).

3. The compressor arrangement (1) according to Claim 1 or 2, wherein the axial compressor (10) and the radial compressor (20) have a housing (G) that is common to both and wherein sealing means (D) are provided, so that in the housing (G) a compression fluid transfer between the axial compressor (10) and the radial compressor (20) is prevented.

4. The compressor arrangement (1) according to any one of the Claims 1 to 3, wherein the axial compressor (10) is equipped to compress a fluid mass flow (FMS1) fed to the compression fluid inlet (11) of the axial compressor (10) with a first pressure value to a fluid mass flow (FMS2) that can be tapped off at the compression fluid outlet (12) of the axial compressor (10) with a second pressure value that is elevated compared with the first pressure value, and wherein the radial compressor (20) is equipped to compress a fluid mass flow (FMS3) fed to the compression fluid inlet (21) of the radial compressor (20) with a third pressure value to a fluid mass flow (FMS4) that can be tapped off at the compression fluid outlet (22) of the radial compressor (20) with a fourth pressure value that is elevated with respect to the second pressure value and the third pressure value.

5. The compressor arrangement (1) according to Claim 4, the radial compressor (20) is equipped via its compression fluid inlet (21) to receive approximately 30% of the fluid mass flow (FMS2) output from the compression fluid outlet (12) of the axial compressor (10).

6. The compressor arrangement (1) according to Claim 4 or 5, wherein the first pressure value approximately amounts to 1 bar and the second pressure value amounts to approximately 3.2 bar.

7. The compressor arrangement (1) according to any one of the Claims 4 to 6, wherein the third pressure value is approximately equal to the second pressure value.

8. The compressor arrangement (1) according to any one of the Claims 4 to 7, wherein the third pressure value amounts to approximately 3 bar.

9. The compressor arrangement (1) according to any one of the Claims 4 to 8, wherein the fourth pressure value amounts to approximately 5 bar.

10. The compressor arrangement (1) according to any one of the Claims 4 to 8, furthermore with a fluid dehumidification device (40), which comprises a first fluid inlet (41), a second fluid inlet (42) and a fluid outlet (43) and which is equipped to dehumidify a fluid mass flow (FMS2) fed to it via the first fluid inlet (41), wherein the first fluid inlet (41) of the fluid dehumidification device (40) is fluidically connected to the compression fluid outlet (12) of the axial compressor (10), and wherein the fluid outlet (43) of the fluid dehumidification device (40) is fluidically connected to the compression fluid inlet (21) of the radial compressor (20).

11. The compressor arrangement (1) according to Claim 10, wherein the fluid dehumidification device (40) is equipped to distribute the fluid mass flow (FMS2) fed to it via the first fluid inlet (41) so that on its fluid outlet (43) approximately 30% of the fluid mass flow (FMS2) fed to it via the first fluid inlet (41) can be tapped off as completely dehumidified fluid mass flow (FMS3).

12. The compressor arrangement (1) according to Claim 10 or 11, wherein the second fluid inlet (42) of the fluid dehumidification device (40) is fluidically connected to the compression fluid outlet (22) of the radial compressor (20).

## Revendications

1. Dispositif de compresseur (1)comportant deux compresseurs, qui sont disposés axialement l'un derrière l'autre sur un arbre d'entraînement (30) commun couplable avec un entraînement (60) et qui présentent respectivement une entrée de fluide de compression (11,21) et une sortie de fluide de compression (12,22), **caractérisé en ce que** un des compresseurs est un compresseur axial (10) et l'autre est un compresseur radial (20), dans lequel le compresseur axial (10) est pourvu de premiers moyens de commande et le compresseur radial (20) est pourvu de deuxièmes moyens de commande, et dans lequel les premiers et les deuxièmes moyens de commande peuvent être pilotés séparément, de telle sorte que le compresser axial (10) et le compresseur radial (20) puissent être commandés séparément.

2. Dispositif de compresseur (1) selon la revendication 1, dans lequel les deuxièmes moyens de commande présentent des pales directrices d'entrée (23), qui sont disposées sur l'entrée de fluide de compression (21) du compresseur radial (20) avant un premier galet de roulement (24) du compresseur radial (20).

3. Dispositif de compresseur (1) selon la revendication 1 ou 2, dans lequel le compresseur axial (10) et le compresseur radial (20) présente un logement (G) commun et dans lequel des moyens de joint d'étanchéité (D) sont prévus, de telle sorte que dans le logement (G) une transition de fluide de liaison entre le compresseur axial (10) et le compresseur radial (20) soit empêchée.

4. Dispositif de compresseur (1) selon une des revendications 1 à 3, dans lequel le compresseur axial (10) est conçu afin de compresser avec une première valeur de pression le courant massique de fluide (FMS1) introduit dans l'entrée de fluide de liaison (11) du compresseur axial (10) à un courant massique de fluide (FMS2) pouvant être prélevé sur l'entrée de fluide de liaison (12) du compresseur axial (10) avec une deuxième valeur de pression augmentée par rapport à la première valeur de pression et dans lequel le compresseur radial (20) est conçu afin de compresser un courant massique de fluide (FMS3) introduit avec une troisième valeur de pression dans l'entrée de fluide de liaison (21) du compresseur radial (20) à un courant massique de fluide (FMS4) pouvant être prélevé sur la sortie de fluide de liaison (22) du compresseur radial (20) avec une quatrième valeur de pression augmentée par rapport à la deuxième valeur de pression et la troisième valeur de pression.

5. Dispositif de compresseur (1) selon la revendication 4, dans lequel le compresseur radial (20) est conçu afin d'absorber par l'intermédiaire de son entrée de fluide de liaison (21) environ 30 pourcent du courant massique de fluide (FMS2) délivré hors de la sortie de fluide de liaison (12) du compresseur axial (10).

6. Dispositif de compresseur (1) selon la revendication 4 ou 5, dans lequel la première valeur de pression correspondant à environ 1 bar et la deuxième valeur de pression correspond à environ 3,2 bar.

7. Dispositif de compresseur (1) selon une des revendications 4 à 6, dans lequel la troisième valeur de pression est environ égale à la deuxième valeur de pression.

8. Dispositif de compresseur (1) selon une des revendications 4 à 7, dans lequel la troisième valeur de pression correspond à environ 3 bar.

9. Dispositif de compresseur (1) selon une des revendications 4 à 8, dans lequel la quatrième valeur de pression correspond à environ 5 bar.

10. Dispositif de compresseur (1) selon une des revendications 4 à 8, comportant en outre un dispositif de déshumidification de fluide (40), qui présente une première entrée de fluide (41), une deuxième entrée de fluide (42) et une sortie de fluide (43) et qui est conçu afin de déshumidifier un courant massique de fluide (FMS2) introduit à travers la première entrée de fluide (41), dans lequel la première entrée de fluide (41)du dispositif de déshumidification de fluide (40) est reliée fluidiquement à la sortie de fluide de compression (12) du compresseur axial (10) et dans lequel la sortie de fluide (43) du dispositif de déshumidification de fluide (40) est reliée fluidiquement à l'entrée de fluide de compression (21) du compresseur radial (20).

11. Dispositif de compresseur (1) selon la revendication 10, dans lequel le dispositif de déshumidification de fluide (40) est conçu afin de diviser le courant massique de fluide (FMS2) introduit par l'intermédiaire de la première entrée de fluide (41), de telle sorte que sur sa sortie de fluide (43) environ 30 pour cent du courant massique de fluide (FMS2) introduit par l'intermédiaire de la première entrée de fluide (41) puisse être prélevé en tant que courant massique de fluide (FMS3) complètement déshumidifié.

12. Dispositif de compresseur (1) selon la revendication 10 ou 11, dans lequel la deuxième entrée de fluide (42) du dispositif de déshumidification de fluide (40) est reliée fluidiquement à la sortie de fluide de compression (22) du compresseur radial (20).
